# EUROPÄISCHE PATENTANMELDUNG

(11) **EP 1 267 241 A1**
(43) Veröffentlichungstag der Anmeldung: **18.12.2002**
(21) Anmeldenummer: 02009532.9
(22) Anmeldetag: 26.04.2002
(51) Int. Cl.: G05G 5/05, G05G 9/047

(54) **Handsteuergerät mit einem Steuerknüppel**

(30) Priorität: 12.06.2001 DE 10128436
(71) Anmelder: Integrated Electronic Systems !SYS Consulting GmbH, 75248 Ölbronn-Dürrn (DE)
(72) Erfinder: Bredow, Wolfgang, 75223 Niefern-Öschelbronn (DE); Burchard, Thomas, 75177 Pforzheim (DE); Haug, Thomas, 75248 Ölbronn (DE)
(74) Vertreter: Frank, Gerhard, Dipl.-Phys.

(57) **Zusammenfassung**

Ein Handsteuergerät weist einen Steuerknüppel auf, der mittels eines als Kunststoff-Formteil elastisch ausgebildeten Gelenks in einem Gehäuse um zwei orthogonale Achsen schwenkbar gelagert ist. Das Gelenk weist einen manschettenartig ausgebildeten Mittelbereich auf, der den Steuerknüppel umschließt, sowie einen Randbereich, der ortsfest im Gehäuse befestigt ist. Mittelbereich und Randbereich sind als konzentrisch verlaufende, erste und zweite Zylinder (31,32) ausgebildet, wobei ein bei der Verschwenkung beanspruchter Verbindungsbereich (33) zwischen den Zylindern (31,32) kegelstumpfartig ausgebildet ist.

Der eine Teil des Verbindungsbereichs (33A) wird nahezu ausschließlich auf Dehnung beansprucht, also in der Ebene seiner Wandungsausdehnung, wogegen der gegenüberliegende Bereich (33B) eine Art Gelenkfalte ausbildet, in der eine gewisse Materialanhäufung auftritt. Diese Art der Beanspruchung ermöglicht eine lange Standfestigkeit des Gelenks bei gleichzeitig einfacher, sensibler Handhabung. Die bevorzugte Anordnung des Kegelstumpfmantels mit seinem oberen Ende zum oberen Ende des Steuerknüppels (20) hin zeigend bewirkt einen hohen Widerstand des Steuerknüppels gegen axiale Zugbeanspruchung (Herausziehen aus dem Gehäuse).

## Beschreibung

### Technischer Hintergrund

Handsteuergeräte mit einem Steuerknüppel werden beispielsweise eingesetzt im Bereich der industriellen Steuerungstechnik zur Steuerung von Baumaschinen oder auch Industrie-Robotern. Die zweidimensionalen Bewegungen des Steuerknüppels (Joystick) werden hierbei über Kontakte oder Relais in elektrische Signale umgesetzt, die insbesondere drahtlos mittels eines Fernsteuersenders an einen Empfänger im oder am zu steuernden Industriegerät übertragen werden und dort eine entsprechende Bewegung, beispielsweise Auslenkung eines Arbeitsarms, veranlassen.

Zur Schwenkbewegung muss der Steuerknüppel in einem Gelenk gehalten sein, das robust, schmutzunempfindlich, spritzwasserdicht ist und eine hohe Standfestigkeit aufweist, damit es unter den oft rauhen Einsatzbedingungen im Bereich der industriellen Steuertechnik zuverlässig arbeiten kann.

### Stand der Technik

Ein erfindungsgemäßes Handsteuergerät zeigt die EP 0 683 906 B1. Hier ist das Gelenk als Elastomergelenk ausgebildet, dessen Querschnittsgestaltung so ausgelegt ist, dass bei maximaler Auslenkung des Steuerknüppels eine im wesentlich geradlinige Oberflächenschnittlinie im Bereich größter Dehnung entsteht, bei zunehmender Vertiefung des auf Stauchung beanspruchten gegenüberliegenden Bereichs.

Diese Lösung ermöglicht eine gute Beibehaltung eines fixen Gelenkpunktes auch in der verschwenkten Position des Steuerknüppels, die relativ voluminöse Ausgestaltung des Elastomergelenks führt allerdings zu einer großvolumigen Stauchung oder Streckung der verschiedenen Bereiche bei deren Beanspruchung bei der Verschwenkung, die bei häufiger Beanspruchung zu einer Ermüdung dieses Elastomergelenks führt.

### Darstellung der Erfindung

Aufgabe der Erfindung ist daher, das vorbekannte Elastomergelenk so weiterzubilden, dass eine höhere Zuverlässigkeit und höhere Standfestigkeit erreicht wird.

Erfindungsgemäß wird diese Aufgabe gemäß dem kennzeichnenden Teil des Patentanspruchs 1 gelöst.

Der Grundgedanke der Erfindung ist darin zu sehen, dass durch die relativ schmalwandige Gestaltung des bei Verschwenkung beanspruchten Verbindungsbereichs in Form eines Kegelstumpfmangels genauer definierte Beanspruchungsbereiche entstehen, die vorwiegend als auf Dehnung beanspruchte Wandungen einerseits und als gelenkartige, relativ gering volumige Stauchbereiche andererseits definiert sind.

Im Zusammenhang mit einer geeigneten Wahl des Öffnungswinkels des kegelstumpfartigen Verbindungsbereichs, des Materials des Gelenks und der Wandstärke des Verbindungsbereichs lassen sich die gestellten Anforderungen lösen.

### Kurze Beschreibung der Zeichnungen

Ein bevorzugtes Ausführungsbeispiel der erfindungsgemäßen Lösung wird nun anhand von Zeichnungen näher erläutert, es zeigen:
- Figur 1:: Eine schematische Schnittdarstellung des Steuerknüppels mit Gelenk in Normal/Ruhestellung, und
- Figur 2:: eine Schnittdarstellung des Steuerknüppels der Figur 1 in ausgelenkter Position.

### Beschreibung des Ausführungsbeispiels

Das Handsteuergerät besteht aus einem nur schematisch dargestellten Gehäuse 10, in dem über ein Gelenk ein Steuerknüppel 20 verschwenkbar gehalten ist. Im Steuerknüppel 20 ist ein federbeaufschlagter Stössel 21 gehalten, dessen untere Spitze 22 auf einer schalenförmigen Gegenfläche aufsitzt, über die in der Regel mittels Kontaktierung von (nicht dargestellten) Schaltelementen eine Erkennung der Position des Steuerknüppels und Erzeugung eines entsprechenden elektrischen Signals erfolgt (beispielsweise wie in der eingangs genannten EP 0 683 906 B1 beschrieben).

Das Gelenk besitzt einen Mittelbereich, der als erster Zylinder 31 den Steuerknüppel 20 über eine erste Breite B1 umschließt und fixiert. Am umgebenden Gehäuse 10 ist das Gelenk mittels eines als zweiter Zylinder 32 ausgebildeten Randbereichs gehalten, beispielsweise einvulkanisiert. Der Verbindungsbereich 32 zwischen diesen beiden konzentrisch liegenden Zylindern 31,32 ist als Kegelstumpf mit geringer Wandstärke mit einem Öffnungswinkel α ausgebildet, der beim dargestellten Ausführungsbeispiel den oberen Rand des ersten Zylinders 31 mit dem unteren Rand des zweiten Zylinders 32 verbindet. Das Gelenk ist vorzugsweise ein Kunststoff-Spritzgussteil aus Netril-Butadien Rubber (NBR). Der Verbindungsbereich 33 weist eine Wandstärke von etwa 2 mm auf, etwa in der gleichen Größenordnung liegt die Wandstärke der beiden Zylinder 31 und 32, so dass ein relativ filigranes Gelenk entsteht, das auf Verschwenkungen des Steuerknüppels 20 leicht und empfindlich reagiert.

Das Gelenk 30 bildet insofern eine schwimmende Lagerung des Steuerknüppels, als der Gelenkpunkt X, wie er in Figur 1 definiert ist, bei einer Verschwenkung um den Winkel β gemäß Figur 2 nicht zwangsläufig ortsfest bleiben muss, sondern wie im dargestellten Ausführungsbeispiel geringfügig nach oben gewandert ist. Dies findet seinen Grund zum großen Teil in der relativ empfindlichen schmalwandigen Ausführung des Verbindungsbereichs 33. Derartige Längs- oder Querverschiebungen werden aber dadurch kompensiert, dass sich der federbeaufschlagte Stössel 21 auf die schalenartige Innenfläche des unteren Gehäuseteils abstützt und so ein Gegenlager bildet, wobei er sich aus dem unteren Ende des Steuerknüppels 20 herausschiebt, wie durch das Maß L2 gegenüber dem Maß L1 in Figur 1 verdeutlicht wird.

Die Schnittdarstellung der Figur 2 zeigt, dass der eine Teil des Verbindungsbereichs (33A) nahezu ausschließlich auf Dehnung beansprucht wird, also in der Ebene seiner Wandungsausdehnung, wogegen der gegenüberliegende Bereich (33B) eine Art Gelenkfalte ausbildet, in der eine gewisse Materialanhäufung auftritt. Diese Art der Beanspruchung hat sich als "schonend" insofern herausgestellt, als dass sie eine lange Standfestigkeit des Gelenks erwarten lässt bei gleichzeitig einfacher sensibler Handhabung.

Die dargestellte Anordnung des Kegelstumpfmantels mit seinem oberen Ende zum oberen Ende des Steuerknüppels 20 hin zeigend bewirkt einen hohen Widerstand des Steuerknüppels gegen axiale Zugbeanspruchung (Herausziehen aus dem Gehäuse). Gegen axiale Druckbeanspruchung (Hineindrücken in das Gehäuse), die durch diese Formgebung weniger behindert wird, ist vorgesehen, dass dies durch eine Begrenzung der Verschiebelänge L des Stössels 21 vermieden wird.

## Patentansprüche

1. Handsteuergerät mit einem Steuerknüppel, der mittels eines als Kunststoff-Formteil elastisch ausgebildeten Gelenks in einem Gehäuse um zwei orthogonale Achsen schwenkbar gelagert ist, wobei das Gelenk einen manschettenartig ausgebildeten Mittelbereich aufweist, der den Steuerknüppel umschließt, sowie einen Randbereich, der ortsfest im Gehäuse befestigt ist,
**dadurch gekennzeichnet, dass** Mittelbereich und Randbereich als konzentrisch verlaufende, erste und zweite Zylinder (31,32) ausgebildet sind, und dass ein bei der Verschwenkung beanspruchter Verbindungsbereich (33) zwischen den Zylindern (31,32) kegelstumpfartig ausgebildet ist.

2. Handsteuergerät nach Anspruch 1, **dadurch gekennzeichnet, dass** die Breite (B1) des den Mittelbereich bildenden ersten Zylinders (31) größer ist als die Breite (B2) des den Randbereich bildenden zweiten Zylinders (32).

3. Handsteuergerät nach Anspruch 1, **dadurch gekennzeichnet, dass** der Öffnungswinkel (α) des kegelstumpfartigen Verbindungsbereichs (33) 40-60° beträgt.

4. Handsteuergerät nach Anspruch 1, **dadurch gekennzeichnet, dass** sich der Verbindungsbereich (33) in Richtung zum oberen Ende des Steuerknüppels (20) hin verjüngt.

5. Handsteuergerät nach Anspruch 1, **dadurch gekennzeichnet, dass** das Kunststoff-Formteil aus Netril Butadien Rubber (NBR) ist.

6. Handsteuergerät nach Anspruch 1, **dadurch gekennzeichnet, dass** die mittlere Stärke der Wandung des Verbindungsbereichs (33) etwa 2 mm beträgt.

7. Handsteuergerät nach Anspruch 1, **dadurch gekennzeichnet, dass** im unteren Ende des Steuerknüppels (20) ein federbeaufschlagter Stössel (21) gelagert ist, dessen untere Spitze (22) ein Gegenlager zum Gelenk derart bildet, dass es vertikale und/oder horizontale Verschiebungen des Gelenkpunktes (X) beim Verschwenken des Steuerknüppels (20) kompensiert.

8. Handsteuergerät nach Anspruch 7, **dadurch gekennzeichnet, dass** der Stössel (21) um eine Mindestlänge (L) aus dem unteren Ende des Steuerknüppels (20) herausragt, um ein Hineindrücken des Steuerknüppels (20) in das Gehäuse zu begrenzen.
